# EUROPÄISCHE PATENTSCHRIFT

(11) **EP 0 418 594 B1**
(45) Veröffentlichungstag und Bekanntmachung des Hinweises auf die Patenterteilung: **21.09.1994**
(21) Anmeldenummer: 90116310.5
(22) Anmeldetag: 25.08.1990
(51) Int. Cl.: B61D 17/22

(54) **Übergang für Schienenfahrzeuge**
Communication passage between railway vehicles
Passage d'intercommunication pour véhicules ferroviaires

(30) Priorität: 25.08.1989 DE 3928192
(43) Veröffentlichungstag der Anmeldung: 27.03.1991
(73) Patentinhaber: HÜBNER Gummi- und Kunststoff GmbH, D-34123 Kassel (DE)
(72) Erfinder: Britzke, Ingo, Ing., D-3500 Kassel (DE); Andriés, Robert, Ing., B-Brugge (BE); Luycks, Gilbert, Ing., B-8202 Varsenare (BE)
(74) Vertreter: Walther, Horst, Dipl.-Ing.

(56) Entgegenhaltungen:
- EP-A- 0 054 458
- BE-A- 358 475
- DE-A- 2 526 703
- DE-A- 2 636 082
- DE-U- 8 802 944
- GB-A- 737 974
- GB-A- 776 374

## Beschreibung

Die Erfindung betrifft zwei miteinander gekuppelte Schienenfahrzeuge mit einem Übergang, mit mindestens einem Balg und einer Kupplungsvorrichtung, die zwei Kuppelrahmen aufweist.

Aus der österr. Patentschrift 182 734 ist eine vereinigte Fahrzeug- und Waggonbalgkupplung bekannt. Eine vereinigte Fahrzeug- und Waggonbalgkupplung zeichnet sich dadurch aus, daß die Verbindung zweier Waggons ausschließlich durch den Waggonbalg erfolgt; d.h. zusätzliche Mittel, wie beispielsweise eine Klauenkupplung zur unmittelbaren Verbindung der Waggons untereinander, sind nicht vorgesehen. Im einzelnen besteht die aus der österr. Patentschrift bekannte Kupplung aus einer Kupplungsvorrichtung, die zwei Kuppelrahmen aufweist, wobei die beiden Kuppelrahmen durch mindestens einen Balg miteinander verbunden sind. Die Entkupplung zweier Waggons erfolgt hierbei manuell.

Aus der DE-OS 38 04 323 ist ein Übergang der eingangs genannten Art bekannt, bei dem die Kupplungsvorrichtung des Übergangs jedoch ebenfalls von Hand gelöst werden muß.

Nachteilig an den bekannten Übergängen ist, daß das manuelle Entkuppeln zweier Waggons einen zusätzlichen Zeitaufwand erfordert, der im Falle eines Brandes möglicherweise nicht zur Verfügung steht. Das gleiche gilt für Rangiervorgänge.

Die der Erfindung zugrundeliegende Aufgabe besteht demgemäß darin, eine automatische Entkupplung des Überganges zwischen zwei Waggons zu schaffen.

Die Aufgabe wird erfindungsgemäß dadurch gelöst, daß zur automatischen Entkupplung der beiden Kuppelrahmen mindestens ein an einem Waggon befestigtes, auf Zug beanspruchbares Kraftübertragungselement vorgesehen ist, das, ohne mit dem Balg verbunden zu sein, mit einem Kuppelrahmen in Verbindung steht, so daß der Balg eine Bewegung relativ zum Kraftübertragungselement ausführen kann. Hierbei wird also die Entkupplung der beiden Kuppelrahmen mittels eines einzigen Kraftübertragungselementes vorgenommen.

Zur Erhöhung der Sicherheit, daß die Entkupplung der beiden Kuppelrahmen auch tatsächlich erfolgt, kann ein zweites an dem anderen Waggon und dem anderen, dem einen gegenüberliegenden Kuppelrahmen entsprechend angeordnetes auf Zug beanspruchbares Kraftübertragungselement vorgesehen sein. D.h., daß jeder der beiden Kuppelrahmen jeweils mit einem Kraftübertragungselement verbunden ist, wobei jedes dieser Kraftübertragungselemente mit jeweils einem Waggon verbunden ist.

Nach einem besonderen Merkmal der Erfindung ist das Kraftübertragungselement, daß vorteilhaft als Seilzug ausgebildet ist, etwa in der neutralen Längsachse des Waggons geführt.

Im einzelnen ist bei einer ersten Ausführungsform die Kupplungsvorrichtung so getroffen, daß jeder Kuppelrahmen der Kupplungsvorrichtung mit beweglichen und ortsfesten Kuppelelementen versehen ist, wobei die beweglichen Kuppelelemente eines jeden Kuppelrahmens zur Betätigung mit jeweils einem Seilzug verbunden sind, wobei jeder Seilzug an jeweils einem waggon befestigt ist.

Als bewegliches Kuppelelement ist hierbei an jedem Kuppelrahmen mindestens ein Haken vorgesehen, der in eine jeweils am anderen Kuppelrahmen angeordnete feststehende Lasche eingreift. Da die Kuppelrahmen jeweils identisch sind, ist bei zwei einander gegenüberstehenden Kuppelrahmen jeweils einem Haken des einen Rahmens eine Lasche des anderen gegenüberstehenden Rahmens zugeordnet.

Zur Entkupplung der Kuppelrahmen sind nach einem weiteren Merkmal der Erfindung die Haken vertikal verschieblich im jeweiligen Kuppelrahmen gelagert. Hierbei sind die Haken an einer im Kuppelrahmen vertikal beweglichen Riegelstange angeordnet, die mit dem Seilzug verbunden ist.

Um ein synchrones Entriegeln der Kuppelelemente eines jeden Kuppelrahmens zu ermöglichen, weist die Kupplungsvorrichtung einen Hebelmechanismus auf, der mit den Kraftübertragungselementen in Verbindung steht. Im einzelnen besteht der Hebelmechanismus hierbei aus einem in jedem Kuppelrahmen angeordneten Hebel.

Dabei sind diese beiden Hebel der Kuppelrahmen sich gegenseitig beeinflussend im Rahmen angeordnet, und zu ihrer Betätigung jeweils mit dem als Kraftübertragungselement ausgebildeten Seilzug verbunden, der dem jeweiligen Kuppelrahmen zugeordnet ist.

Durch die Verbindung jeweils eines Hebels mit einem Seilzug und diese besondere Hebelanordnung wird erreicht, daß selbst bei einem von einem Waggon gelösten Seilzug die Übergänge dennoch entkuppelt werden können. Hieraus folgt, daß die Anordnung von zwei Kraftübertragungselementen, hier in Form von Seilzügen, letztlich als zusätzliche Sicherung dient, für den Fall, daß der Hebelmechanismus aus irgendeinem Grunde nicht funktionsfähig ist.

Eine zweite Ausführungsform zeichnet sich erfindungsgemäß dadurch aus, daß der mit dem Kraftübertragungselement verbundene Kuppelrahmen bewegliche Kuppelemente aufweist, wobei die Kuppelelemente, die mit entsprechenden am anderen Kuppelrahmen angeordneten Kuppelementen zusammenwirken, mit dem Kraftübertragunselement, das ebenfalls in vorteilhafter Weise als Seilzug ausgebildet ist und in der neutralen Längsachse des Waggons geführt ist, in Verbindung stehen.

Die Kuppelemente sind hierbei an mindestens zwei im Kuppelrahmen beweglich angeordneten Riegelstangen befestigt, wobei die Riegelstangen mit dem als Kraftübertragungselement dienenden Seilzug in Verbindung stehen. Diese Verbindung ist nun derart ausgebildet, daß eine der beiden Riegelstangen mit dem Kraftübertragungselement verbunden ist, und die beiden Riegelstangen untereinander durch einen gesonderten Seilzug miteinander verbunden sind. Als Kuppelelemente sind hierbei Haken und Laschen vorgesehen, wobei die Haken und die Laschen jeweils an einer Riegelstange angeordnet sind. Die Riegelstangen sind nach einem weiteren vorteilhaften Merkmal dieser Ausführungsform mit dem Kraftübertragungselement ebenfalls durch einen Seilzug verbunden, wobei der Seilzug in dem Kuppelrahmen geführt ist. Dieser Seilzug der nach Möglichkeit rückstellbar ausgebildet sein soll, kann, für den Fall, daß das Kraftübertragungselement ebenfalls als Seilzug ausgebildet ist, mit diesem identisch sein. Durch diese Ausführungsform ist in jedem Fall die automatische Entkupplung der beiden Kuppelrahmen, selbst wenn nur ein von einem Waggon zu einem Kuppelrahmen geführter Seilzug vorgesehen ist, sichergestellt. Die am anderen, gegenüberliegenden Kuppelrahmen angeordneten Kuppelelemente in Form von Haken und Laschen können fest an dem Kuppelrahmen angelenkt sein. In diesem Fall ist an sich ein zweiter, von dem anderen Waggon zu dem anderen Kuppelrahmen geführter Seilzug mit entsprechend an dem anderen Kuppelrahmen angeordneten beweglichen Kuppelelementen, nicht erforderlich. Ein zweiter Seilzug kann jedoch vorgesehen sein und dient dann als zusätzliche Sicherheit für den Fall, daß die Entriegelung in dem einen Kuppelrahmen nicht ordnungsgemäß vonstatten geht.

Fur die Erklärung der Wirkungsweise der Erfindung bei beiden Ausführungsformen wird davon ausgegangen, daß der Balg im Gegensatz zum Kraftübertragungselement, beispielsweise dem Seilzug, in einem bestimmten Maße dehnbar ist. Sollen zwei Waggons entkuppelt werden, so werden die Waggons nach Lösen der Waggonkupplung auseinandergefahren. Der Seilzug der zunächst etwas durchhängend etwa in der neutralen Längsachse des Waggons geführt ist, wird beim Auseinanderfahren der Waggons gespannt; ab einer bestimmten Spannung werden die Seilzüge die zur Betätigung der beweglichen Kuppelelemente erforderliche Kraft aufbringen, und auf diese Weise die Entkupplung bewirken.

Der Punkt, an dem die Spannung des Seilzuges zur Betätigung der Kuppelelemente ausreicht, ist hierbei so gewählt, daß dieser noch innerhalb der Dehnbarkeitsgrenze des Balges liegt.

Nach einem weiteren Merkmal der Erfindung befindet sich an der Riegelstange jedes Kuppelrahmens bei beiden Ausführungsformen ein von außen zugängliches Ansatzelement zur Aufnahme eines Handhebels. Hierdurch wird sowohl die manuelle Entriegelung der Kuppelelemente zur Entkupplung des Überganges, als auch die Verriegelung der Kuppelelemente zum Zusammenkuppeln des Überganges ermöglicht.

Um die manuelle Entriegelung im Gefahrenfall, beispielsweise bei einem Brand, vom Waggon aus zu bewerkstelligen, ist nach einer vorteilhaften Ausführungsform der Seilzug durch einen Auslösehebel mit der Waggonwand verbunden. Durch Betätigung des Auslösehebels wird durch den Hebelmechanismus die gleichzeitige Entkupplung der beiden Kuppelrahmen erreicht.

In der Zeichnung sind zwei beispielsweise Ausführungsformen dargestellt.
- Fig. 1: zeigt den Übergang mit einem Wellenbalg in einer Seitenansicht;
- Fig. 2: zeigt den Kuppelrahmen einer ersten Ausführungsform in einer Vorderansicht;
- Fig. 3: zeigt den Synchronhebelmechanismus der ersten Ausführungsform schematisch in einer Draufsicht;
- Fig. 4: zeigt einen Schnitt gemäß der Linie IV-IV in einer Ansicht von vorn;
- Fig. 5: zeigt eine Seitenansicht von Fig. 4;
- Fig. 6: zeigt den Kuppelrahmen einer zweiten Ausführungsform in einer Vorderansicht;
- Fig. 7: zeigt schematisch eine Ansicht von oben gemäß der Linie VII-VII aus Fig. 6;
- Fig. 8: zeigt einen Schnitt gemäß der Linie VIII-VIII aus Fig. 6:
- Fig. 9: zeigt einen Schnitt gemäß der Linie IX-IX aus Fig. 6, wobei jedoch das Ansatzelement weggelassen wurde, da es identisch mit dem gemäß Fig. 8 ist;
- Fig.10: zeigt die Verriegelung zweier Kuppelrahmen als Ausschnitt (entsprechend Seitenansicht von Fig. 8 bzw. Fig. 9).

Die Fig. 1 bis 5 befassen sich mit der ersten, die Fig. 6 bis 10 mit der zweiten Ausführungsform. Gleiche Gegenstände in den Figuren beider Ausführungsformen sind gleich bezeichnet, sofern die Funktion vergleichbar ist.

Gemäß Fig. 1 besteht der insgesamt mit 1 bezeichnete Übergang zwischen zwei Waggons 2 aus den beiden Wellenbälgen 3, 4, die in der Mitte durch die in Fig. 1 angedeuteten Kuppelrahmen 5, 6 miteinander verbunden sind.

Ein derartiger Kuppelrahmen 5 und 6 der ersten Ausführungsform ist in der Fig. 2 dargestellt. Die beiden Kuppelrahmen 5 und 6 sind identisch; jeder Kuppelrahmen weist an seinem einen vertikalen Rahmenteil zwei Haken 7 und 8, und am anderen vertikalen Rahmenteil korrespondierend hierzu Laschen 9 und 10 auf. Eine Verbindung zwischen zwei Kuppelrahmen 5 und 6 ist dann möglich, wenn die Rahmen einander spiegelverkehrt gegenüberstehen.

In diesem Fall greifen die Haken 7 und 8 des einen Kuppelrahmens in die Laschen 9 und 10 des gegenüberliegenden Rahmens ein. Zur Zentrierung der beiden Kuppelrahmen 5 und 6 sind diese jeweils mit negativen und positiven Zentrierelementen in Form eines Konus 11 bzw. einer entsprechenden Ausnehmung 12 versehen.

In Fig. 2 ist weiterhin ein Hebel 13 des insgesamt mit 14 bezeichneten Hebelmechanismus (Fig. 3) dargestellt.

Fig. 3 zeigt einen mit 15 bezeichneten Seilzug. Dieser Seilzug 15 ist an der schematisch dargestellten Waggonwand 16 befestigt und wird über eine am Kuppelrahmen 5 angeordnete Umlenkrolle 17 zu dem Hebel 13 geführt, wo er in der Öse 18 befestigt ist. Der um die Achse 13a verschwenkbar gelagerte Hebel 13 weist darüber hinaus eine weitere von der Öse 18 beabstandet angeordnete Öse 19 auf, in der der Seilzug 20 befestigt ist. Der Seilzug 20 wird über Führungen 21 in dem Kuppelrahmen 5 (Fig. 2) zu dem Ansatzelement 22 (Fig. 4) geführt. Ein entsprechender identischer Aufbau ist für den Kuppelrahmen 6 vorgesehen; der dort mit 23 bezeichnete Seilzug ist an seinem einen Ende mit der Waggonwand und an seinem anderen Ende mit dem um die Achse 24a schwenkbaren Hebel 24 verbunden. Der Seilzug 25 entspricht in seiner Funktion dem Seilzug 20 und ist auch ebenso im Kuppelrahmen 6 geführt und dient der vertikalen Verstellung der Riegelstange dieses Kuppelrahmens.

Beide Seilzüge, also sowohl der Seilzug 20 als auch der Seilzug 25, sind etwa in der neutralen Längsachse 29 des Waggons geführt. Hierdurch wird erreicht, daß die Seilzüge während der Fahrbewegung des Zuges nicht gespannt werden, und somit eine unbeabsichtigte Entkupplung vermieden wird.

Um ein einseitiges Auseinanderziehen der Kuppelrahmen 5 und 6 zu verhindern, sind die Seilzüge 15 und 23 von unten bei 30 in die Kuppelrahmen eingeführt und werden seitlich in den Kuppelrahmen 5 und 6 zu den Hebeln 13 und 24 nach oben geführt. Würden die Seilzüge 15 und 23 unmittelbar oben an den Hebeln 13 und 24 des Hebelmechanismus 14 angelenkt, so bestünde die Gefahr, daß sich die Kuppelrahmen 5, 6 bei einsetzender Zugkraft auseinanderziehen, so daß eine gegenseitige Beeinflussung der Hebel 13 und 24 nicht mehr möglich wäre.

Das in Fig. 4 dargestellte Ansatzelement 22, an dem der Seilzug 20 angelenkt ist, ist schwenkbar in dem Lagerbock 22a gelagert, der fest mit dem Kuppelrahmen 5 und 6 verbunden ist.

An dem Ansatzelement 22 ist drehbar die Schubstange 22b befestigt, die durch den mit 22c bezeichneten Mitnehmer drehbar mit der Riegelstange 26 verbunden ist.

Die Riegelstange 26 trägt die beiden Haken 7 und 8, die in Zusammenarbeit mit den Laschen 9 und 10 für die Verbindung der beiden Kuppelrahmen 5 und 6 sorgen.

Um die vertikale Verschieblichkeit der Riegelstange 26 zu gewährleisten, sind in den Kuppelrahmen 5 und 6 nutförmige Öffnungen 27 vorgesehen.

Die Funktionsweise wird im folgenden im wesentlichen anhand der Figuren 3 und 4 erläutert.

Gemäß der gestellten Aufgabe sollen die beiden Kuppelrahmen der Übergangsbrücke beim Auseinanderfahren der beiden Waggons 2 automatisch entkuppelt werden.

Während des Auseinanderfahrens der beiden Waggons wird zunächst der Balg gedehnt. Innerhalb einer bestimmten Dehnungsstrecke, die noch innerhalb der Dehnungsgrenze des Balges liegt, werden die Seilzüge 15, 20 und 23, 25 gespannt. Durch das Spannen der Seilzüge 15, 20 und 23, 25 wird das jeweils daran angelenkte Ansatzelement 22 in die in Fig. 4 dargestellte gestrichelte Lage gebracht. Voraussetzung hierfür ist, daß die Lagerung jedes Ansatzelementes 22 in dem Lagerbock 23 so gestaltet ist, daß sowohl der Seilzug 20 als auch die Schubstange 24 etwas außerhalb der Vertikalen, also außerhalb der Totpunktlage liegen. Bei Verschwenken des Ansatzelementes 22 wird die Riegelstange 26 vertikal nach oben verschoben, wodurch die Haken 7 und 8 die entsprechenden Laschen (9, 10) des gegenüberliegenden Rahmens 6 freigeben (Fig. 7).

Für die Erklärung der Funktion des Hebelmechanismus 14 wird davon ausgegangen, daß ein Seilzug, beispielsweise der Seilzug 23 des Kuppelrahmens 6, der endseitig ebenfalls an der Waggonwand (nicht dargestellt) befestigt ist, gerissen ist. Durch den Seilzug 15 wird der Hebel 13 um seine Achse 13a in Richtung des Pfeiles X verschwenkt. Diese Schwenkbewegung wird unmittelbar auf den Hebel 24 übertragen. Durch die Schwenkbewegung des Hebels 24 wird der Seilzug 25, der zu der in dem Kuppelrahmen 6 angeordneten Riegelstange (nicht dargestellt) geführt ist, in Richtung des Pfeiles Y gespannt. Dadurch wird die im Kuppelrahmen 6 angeordnete Riegelstange vertikal nach Oben gezogen, wodurch die an der Riegelstange angeordneten Haken die entsprechenden Laschen 9 und 10 des Kuppelrahmens 5 freigeben. Durch den Hebelmechanismus 14 wird somit eine synchrone Entriegelung der Kuppelelemente und damit eine Entkupplung der beiden Kuppelrahmen 5 und 6 ermöglicht. Dies selbst dann, wenn die Verbindung eines Seilzuges mit der entsprechenden Waggonwand nicht mehr besteht.

Für die Erläuterung der zweiten Ausführungsform, im wesentlichen dargestellt in den Fig. 6 bis 10, wird davon ausgegangen, daß gleiche Gegenstände mit gleicher Funktion sofern nicht ausdrücklich anders bezeichnet, die gleichen Bezeichnungen tragen wie die der ersten Ausführungsform.

Bei der zweiten Ausführungsform eines Kuppelrahmens, wie in Fig. 6 dargestellt, sind ebenfalls Haken 7 und 8 und Laschen 9 und 10 vorgesehen. Im Gegensatz zur ersten Ausführungsform sind hierbei jedoch sowohl die Haken sowohl als auch die Laschen mindestens eines Kuppelrahmens vertikal beweglich in dem jeweiligen Kuppelrahmen 5 bzw. 6 angeordnet. In diesem Fall können die Haken und Laschen des gegenüberliegenden Kuppelrahmens fest an diesem befestigt sein. Im folgenden wird jedoch davon ausgegangen, daß beide Kuppelrahmen bewegliche Kuppelelemente aufweisen. Wobei sich Haken und Laschen zum Zwecke der Verriegelung einander gegenüberliegen.

Die Haken 7 und 8 bzw. die Laschen 9 und 10 sind jeweils an Riegelstangen 32 bzw. 33 angeordnet. Die Riegelstangen 32 und 33 sind untereinander durch den in Fig. 6 schematisch dargestellten Seilzug 34 miteinander verbunden. Zur Betätigung der Riegelstangen, das heißt zur vertikalen Verschiebung der Riegelstangen 32 und 33, ist der Seilzug 35 vorgesehen, der über die horizontal im Kuppelrahmen 5, 6 angeordnete Rolle 36 in den Kuppelrahmen eingeführt wird (Fig. 7). Dieser Seilzug 35 ist als sog. Flexzug ausgebildet, d.h. er stellt sich nach Betätigung aufgrund von Federkräften automatisch in seine Ausgangsstellung zurück, wobei in der Ausgangsstellung die beiden Kuppelrahmen miteinander verkuppelt sind.

Das Zusammenwirken der Laschen und Haken ergibt sich aus Fig. 10. Die Wirkungsweise der Vorrichtung ist nun derart, daß bei Betätigung des Seilzuges 35 die Riegelstangen 32 und 33 nach oben (Riegelstange 32) bzw. nach unten (Riegelstange 33) bewegt werden und auf diese Weise die Laschen 7, 8 bzw. die Haken 9, 10 des anderen Kuppelrahmens freigeben.

Die beweglichen Kuppelelemente dieses anderen Kuppelrahmens werden, sofern sie nicht fest an dem Kuppelrahmen angeordnet sind, in genau entgegengesetzter Richtung bewegt.

Die Betätigung des Seilzuges 35 erfolgt dann, wenn bei Auseinanderfahren der beiden Waggons sich der Balg dehnt und der Seilzug gespannt wird. Durch daß Spannen des Seilzuges 35 wird das Ansatzelement in die in Fig. 8 und 9 dargestellte gestrichelte Lage gebracht, wie dies Voranstehend bereits beschrieben worden ist.

Aus der Fig. 8 und 9 ist darüber hinaus die Möglichkeit der manuellen Entriegelung mittels des Ansatzelementes 22 im Übergang dargestellt.
Hierzu wird auf jedes Ansatzelement 22 ein mit 28 gekennzeichneter und gestrichelt dargestellter Handhebel angesetzt und von Hand in die gestrichelte Position gebracht; durch den Handhebel 28 erfolgt im übrigen auch das Verriegeln der Kuppelelemente 7, 8 und 9, 10.

Durch Verschwenken des Auslösehebels 31 und mithin durch Betätigung des Seilzuges 35 (Fig. 7) kann vom Waggon aus die gleichzeitige Entriegelung der Kuppelelemente 7, 8 und 9, 10 der Kuppelrahmen 5 und 6 und somit die Entkupplung des Übergangs bewirkt werden.

## Patentansprüche

1. Zwei miteinander gekuppelte Schienenfahrzeuge mit einem Übergang, mit mindestens einem Balg und einer Kupplungsvorrichtung, die zwei Kuppelrahmen aufweist,
**dadurch gekennzeichnet,** daß
zur automatischen Entkupplung der beiden Kuppelrahmen (5, 6) mindestens ein an einem Waggon (2) befestigtes, auf Zug beanspruchbares Kraftübertragungselement (15,20 bzw.23,25 bzw.35) vorgesehen ist, das, ohne mit dem Balg (3,4) verbunden zu sein, mit dem einen Kuppelrahmen (5,6) in Verbindung steht, so daß der Balg (3,4) eine Bewegung relativ zum Kraftübertragungselement (15,20; 23,25; 35) ausführen kann.

2. Zwei miteinander gekuppelte Schienenfahrzeuge nach Anspruch 1,
**dadurch gekennzeichnet,** daß
ein zweites an dem anderen Waggon (2) und dem anderen Kuppelrahmen (5,6) entsprechend angeordnetes und auf Zug beanspruchbares Kraftübertragungselement (15,20 bzw.23,25 bzw.35) vorgesehen ist.

3. Zwei miteinander gekuppelte Schienenfahrzeuge nach Anspruch 1 und 2,
**dadurch gekennzeichnet,** daß
das Kraftübertragungselement ein Seilzug (15, 20 und 23, 25 bzw. 35) ist.

4. Zwei miteinander gekuppelte Schienenfahrzeuge nach Anspruch 1 und 2,
**dadurch gekennzeichnet,** daß
das Kraftübertragungselement (20,5) etwa in der neutralen Längsachse (29) des Waggons (2) geführt ist.

5. Zwei miteinander gekuppelte Schienenfahrzeuge nach Anspruch 2,
**dadurch gekennzeichnet,** daß
jeder Kuppelrahmen (5, 6) mit beweglichen und ortsfesten Kuppelelementen (7, 8 und 9, 10) versehen ist, wobei die beweglichen Kuppelelemente (7, 8) eines jeden Kuppelrahmens (5, 6) zur Betätigung mit jeweils einem Seilzug (20, 25) verbunden sind, wobei jeder Seilzug (15, 23) an jeweils einem Waggon (2) befestigt ist.

6. Zwei miteinander gekuppelte Schienenfahrzeuge verbunden nach Anspruch 5,
**dadurch gekennzeichnet,** daß
jeder Kuppelrahmen (5, 6) mindestens einen Haken (7, 8) aufweist, der in eine jeweils am anderen Kuppelrahmen (5,6) angeordnete Lasche (9, 10) eingreift.

7. Zwei miteinander gekuppelte Schienenfahrzeuge verbunden nach Anspruch 6,
**dadurch gekennzeichnet,** daß
der Haken (7, 8) vertikal verschieblich im Kuppelrahmen (5, 6) gelagert ist.

8. Zwei miteinander gekuppelte Schienenfahrzeuge nach Anspruch 7,
**dadurch gekennzeichnet,** daß
der Haken (7, 8) an einer im Kuppelrahmen (5, 6) vertikal beweglichen Riegelstange (26) angeordnet ist, die mit dem Seilzug (20, 25) verbunden ist.

9. Zwei miteinander gekuppelte Schienenfahrzeuge nach Anspruch 1,
**dadurch gekennzeichnet,** daß
die Kupplungsvorrichtung einen Hebelmechanismus (14) zum synchronen Entkuppeln aufweist.

10. Zwei miteinander gekuppelte Schienenfahrzeuge nach Anspruch 9,
**dadurch gekennzeichnet,** daß
jeder Kuppelrahmen (5, 6) einen Hebel (13, 24) aufweist, wobei sich die beiden den Hebelmechanismus bildenden Hebel (13, 24) gegenseitig beeinflussen, und daß zur Auslenkung jeder Hebel (13, 24) jeweils mit dem Seilzug (15, 23) verbunden ist, der dem jeweiligen Kuppelrahmen (5, 6) zugeordnet ist.

11. Zwei miteinander gekuppelte Schienenfahrzeuge nach Anspruch 10,
**dadurch gekennzeichnet,** daß
die Hebel (13, 24) als doppelt wirkende Hebel ausgebildet sind und um eine vertikale Achse (13a, 24a) schwenkbar im Kuppelrahmen (5, 6) gelagert sind.

12. Zwei miteinander gekuppelte Schienenfahrzeuge nach einem oder mehrerer der Ansprüche 1 bis 4,
**dadurch gekennzeichnet,** daß
der mit dem Kraftübertragungselement verbundene Kuppelrahmen (5 bzw. 6) bewegliche Kuppelelemente (7, 8 und 9, 10) aufweist, wobei die Kuppelelemente, die mit entsprechenden am anderen Kuppelrahmen (5 bzw.6) angeordneten Kuppelelementen zusammenwirken, mit dem Kraftübertragungselement (35) in Verbindung stehen.

13. Zwei miteinander gekuppelte Schienenfahrzeuge nach Anspruch 12,
**dadurch gekennzeichnet,** daß
die Kuppelelemente (7, 8 und 9, 10) an mindestens zwei im Kuppelrahmen (5 bzw. 6) beweglich angeordneten Riegelstangen (32,33) befestigt sind, wobei die Riegelstangen (32, 33) mit dem Kraftübertragungselement (35) in Verbindung stehen.

14. Zwei miteinander gekuppelte Schienenfahrzeuge nach Anspruch 13,
**dadurch gekennzeichnet,** daß
als Kuppelelemente Haken (7, 8) und Laschen (9, 10) vorgesehen sind, wobei die Haken (7, 8) und die Laschen (9, 10) jeweils an einer Riegelstange (32 bzw. 33) angeordnet sind.

15. Zwei miteinander gekuppelte Schienenfahrzeuge nach Anspruch 13,
**dadurch gekennzeichnet,** daß
das Kraftübertragungselement (35) ein Seilzug ist, wobei der Seilzug in dem Kuppelrahmen (5,6) geführt ist, und daß die Riegelstangen (32,33) des jeweiligen Kuppelrahmens (5,6) mit dem Seilzug (35) verbunden sind.

16. Zwei miteinander gekuppelte Schienenfahrzeuge nach Anspruch 15,
**dadurch gekennzeichnet,** daß
der Seilzug (35) rückstellbar ausgebildet ist.

17. Zwei miteinander gekuppelte Schienenfahrzeuge nach Anspruch 13,
**dadurch gekennzeichnet,** daß
eine der beiden Riegelstangen (32, 33) mit dem Kraftübertragungselement in Verbindung steht, und die beiden Riegelstangen (32, 33) selbst durch einen Seilzug (34) miteinander verbunden sind.

18. Zwei miteinander gekuppeltee Schienenfahrzeuge nach Anspruch 8 und 13,
**dadurch gekennzeichnet,** daß
die Riegelstange (26 bzw. 32, 33) ) jedes Kuppelrahmens (5, 6) ein von außen zugängliches Ansatzelement (22) zur Aufnahme eines Handhebels (28) aufweist.

19. Zwei miteinander gekuppelte Schienenfahrzeuge nach Anspruch 3,
**dadurch gekennzeichnet,** daß
jeder Seilzug (15, 23 bzw. 35) durch einen manuell verschwenkbaren Auslösehebel (31) mit dem Waggon (2) verbunden ist.

## Claims

1. Two coupled-together rail vehicles with an interconnect, comprising at least one bellows and a coupling device which comprises two coupling frames, characterised thereby that for the automatic uncoupling of the two coupling frames (5, 6) there is provided at least one force transmission element (15, 20 or 23, 25 or 35) which is fastened to one car (2), is loadable in tension and which, without being connected to the bellows (3, 4), stands in connection with the one coupling frame (5, 6) so that the bellows (3, 4) can execute a movement relative to the force transmission element (15, 20; 23, 25; 35).

2. Two coupled-together rail vehicles according to claim 1, characterised thereby that there is provided a second force transmission element (15, 12 or 23, 25 or 35) which is correspondingly arranged at the other car (2) and the other coupling frame (5, 6) and loadable in tension.

3. Two coupled-together rail vehicles according to claim 1 and 2, characterised thereby that the force transmission element is a cable pull (15, 20 and 23, 25 or 35).

4. Two coupled-together rail vehicles according to claim 1 and 2, characterised thereby that the force transmission element is led approximately in the neutral longitudinal axis (29) of the car (2).

5. Two coupled-together rail vehicles according to claim 2, characterised thereby that each coupling frame (5, 6) is provided with movable and stationary coupling elements (7, 8 and 9, 10), wherein the movable coupling elements (7, 8) of each coupling frame (5, 6) are connected with a respective cable pull (20, 25) for actuation, wherein each cable pull (15, 23) is fastened to a respective car (2).

6. Two coupled-together rail vehicles connected according to claim 5, characterised thereby that each coupling frame (5, 6) comprises at least one hook (7, 8), which engages in a respective strap (9, 10) arranged at the other coupling frame (5, 6).

7. Two coupled-together rail vehicles connected according to claim 6, characterised thereby that the hook (7, 8) is mounted in the coupling frame (5, 6) to be vertically displaceable.

8. Two coupled-together rail vehicles according to claim 7, characterised thereby that the hook (7, 8) is arranged at a locking bar (26), which is vertically movable in the coupling frame (5, 6) and is connected with the cable pull (20, 25).

9. Two coupled-together rail vehicles according to claim 1, characterised thereby that the coupling device comprises a lever mechanism (14) for synchronous uncoupling.

10. Two coupled-together rail vehicles according to claim 9, characterised thereby that each coupling frame (5, 6) comprises a lever (13, 24), wherein the two levers (13, 24) forming the lever mechanism influence each other, and that each lever (13, 24) is, for deflecting, connected each time with the cable pull (15, 23) which is associated with the respective coupling frame (5, 6).

11. Two coupled-together rail vehicles according to claim 10, characterised thereby that the levers (13, 24) are constructed as double-acting levers and are mounted in the coupling frame (5, 6) to be pivotable about a vertical axis (13a, 24a).

12. Two coupled-together rail vehicles according to one or more of claims 1 to 4, characterised thereby that the coupling frame (5 or 6) connected with the force transmission element comprises movable coupling elements (7, 8 and 9, 10), wherein the coupling elements, which co-operate with the coupling elements correspondingly arranged at the other coupling frame (5 or 6), stand in connection with the force transmission element (35).

13. Two coupled-together rail vehicles according to claim 12, characterised thereby that the coupling elements (7, 8 and 9, 10) are fastened to at least two locking bars (32, 33) movably arranged in the coupling frame (5 or 6), wherein the locking bars (32, 33) stand in connection with the force transmission element (35).

14. Two coupled-together rail vehicles according to claim 13, characterised thereby that hooks (7, 8) and straps (9, 10) are provided as coupling elements, wherein the hooks (7, 8) and the straps (9, 10) are each time arranged at a locking bar (32 or 33).

15. Two coupled-together rail vehicles according to claim 13, characterised thereby that the force transmission element (35) is a cable pull, wherein the cable pull is guided in the coupling frame (5, 6), and that the locking bars (32, 33) of the respective coupling frame are connected with the cable pull (35).

16. Two coupled-together rail vehicles according to claim 15, characterised thereby that the cable pull (35) is constructed to be resettable.

17. Two coupled-together rail vehicles according to claim 13, characterised thereby that one of the two locking bars (32, 33) stands in connection with the force transmission element, and the two locking bars (32, 33) are themselves connected together by a cable pull (34).

18. Two coupled-together rail vehicles according to claim 8 and 13, characterised thereby that the locking bar (26 or 32, 33) of each coupling frame (5, 6) comprises an externally accessible attachment element (22) for the reception of a hand lever (28).

19. Two coupled-together rail vehicles according to claim 3, characterised thereby that each cable pull (15, 23 or 35) is connected with the car (2) by a manually pivotable release lever (31).

## Revendications

1. Deux véhicules ferroviaires accouplés l'un a' l'autre avec un passage d'intercommunication pourvu d'au moins un soufflet et d'un dispositif de couplage qui comporte deux cadres de couplage, **caractérisés** en ce qu'il est prévu, pour le découplage automatique des deux cadres de couplage (5, 6), au moins un élément de transmission (15, 20; 23, 25; 35) fixé à un wagon (2) et susceptible d'agir en traction, lequel, sans être lié au soufflet (3, 4), est relié à l'un des cadres de couplage (5, 6), de sorte que le soufflet (3, 4) peut effectuer un mouvement par rapport à l'élément de transmission (15, 20; 23, 25; 35).

2. Deux véhicules ferroviaires accouplés l'un à l'autre selon la revendication 1, **caractérisés** en ce qu'il est prévu un second élément de transmission (15, 20; 23, 25; 35) disposé de manière correspondante sur l'autre wagon (2) et l'autre cadre de couplage (5, 6) et susceptible d'agir en traction.

3. Deux véhicules ferroviaires accouplés l'un à l'autre selon la revendication 1 ou 2, **caractérisés** en ce que l'élément de transmission est une commande à câble (15, 20; 23, 25; 35).

4. Deux véhicules ferroviaires accouplés l'un à l'autre selon la revendication 1 ou 2, **caractérisés** en ce que l'élément de transmission (20, 5) est guidé sensiblement sur l'axe longitudinal neutre (29) du wagon (2).

5. Deux véhicules ferroviaires accouplés l'un à l'autre selon la revendication 2, **caractérisés** en ce que chaque cadre de couplage (5, 6) est pourvu d'éléments de couplage mobiles et stationnaires (7, 8; 9, 10), où les éléments de couplage mobiles (7, 8) de chaque cadre de couplage (5, 6) sont raccordés chacun à une commande à câble (20, 25) pour leur actionnement, chaque commande à câble (15, 23) étant respectivement fixée à un wagon (2).

6. Deux véhicules ferroviaires accouplés l'un à l'autre selon la revendication 5, **caractérisés** en ce que chaque cadre de couplage (5, 6) comporte au moins un crochet (7, 8) qui s'engage sur une éclisse correspondante (9, 10) disposée sur l'autre cadre de couplage (5, 6).

7. Deux véhicules ferroviaires accouplés l'un à l'autre selon la revendication 6, **caractérisés** en ce que le crochet (7, 8) est coulissant verticalement sur le cadre de couplage (5, 6).

8. Deux véhicules ferroviaires accouplés l'un à l'autre selon la revendication 7, **caractérisés** en ce que le crochet (7, 8) est disposé sur une barre de verrouillage (26) mobile verticalement dans le cadre de couplage (5, 6) et raccordée à la commande à câble (20, 25).

9. Deux véhicules ferroviaires accouplés l'un à l'autre selon la revendication 1, **caractérisés** en ce que le dispositif de couplage comporte un mécanisme à leviers (14) pour un découplage synchrone.

10. Deux véhicules ferroviaires accouplés l'un à l'autre selon la revendication 9, **caractérisés** en ce que chaque cadre de couplage (5, 6) comporte un levier (13, 24), de sorte que les deux leviers (13, 24) formant le mécanisme à leviers agissent l'un sur l'autre, et en ce que, pour son actionnement, chaque levier (13, 24) est raccordé à la commande à câble (15, 23) associée au cadre de couplage correspondant (5, 6).

11. Deux véhicules ferroviaires accouplés l'un à l'autre selon la revendication 10, **caractérisés** en ce que les leviers (13, 24) sont agencés en leviers à double effet et sont montés sur le cadre de couplage (5, 6) de manière à pouvoir pivoter autour d'un axe vertical (13a, 24a).

12. Deux véhicules ferroviaires accouplés l'un à l'autre selon l'une ou plusieurs des revendications 1 à 4, **caractérisés** en ce que le cadre de couplage (5, 6) raccordé à l'élément de transmission comporte des éléments de couplage mobiles (7, 8; 9, 10), et en ce que les éléments de couplage, qui coopèrent avec des éléments de couplage correspondants disposés sur l'autre cadre de couplage (5, 6) sont raccordés à l'élément de transmission (35).

13. Deux véhicules ferroviaires accouplés l'un à l'autre selon la revendication 12, **caractérisés** en ce que les éléments de couplage (7, 8; 9, 10) sont fixés à au moins deux barres de verrouillage (32, 33) montées de manière mobile sur le cadre de couplage (5, 6), ces barres de verrouillage (32, 33) étant raccordées à l'élément de transmission (35).

14. Deux véhicules ferroviaires accouplés l'un à l'autre selon la revendication 13, **caractérisés** en ce qu'il est prévu des crochets (7, 8) et des éclisses (9, 10) en guise d'éléments de couplage, les crochets (7, 8) et les éclisses (9, 10) étant disposés sur des barres de verrouillage respectives (32, 33).

15. Deux véhicules ferroviaires accouplés l'un à l'autre selon la revendication 13, **caractérisés** en ce que l'élément de transmission (35) est une commande à câble qui passe dans le cadre de couplage (5, 6) et en ce que les barres de verrouillage (32, 33) de chaque cadre de couplage (5, 6) sont raccordées à la commande à câble (35).

16. Deux véhicules ferroviaires accouplés l'un à l'autre selon la revendication 15, **caractérisés** en ce que la commande à câble (35) comprend un moyen de rappel.

17. Deux véhicules ferroviaires accouplés l'un à l'autre selon la revendication 13, **caractérisés** en ce que l'une des deux barres de verrouillage (32, 33) est raccordée à l'élément de transmission, et en ce que les deux barres de verrouillage (32, 33) sont elles-mêmes raccordées l'une à l'autre par une commande à câble (34).

18. Deux véhicules ferroviaires accouplés l'un à l'autre selon la revendication 8 ou 13, **caractérisés** en ce que la barre de verrouillage (26; 32, 33) de chaque cadre de couplage (5, 6) comporte un élément additionnel (22) accessible de l'extérieur et agencé pour recevoir un levier manuel (28).

19. Deux véhicules ferroviaires accouplés l'un à l'autre selon la revendication 3, **caractérisés** en ce que chaque commande à câble (15, 23; 35) est raccordée au wagon (2) au moyen d'un levier de déclenchement (31) susceptible de pivoter manuellement.
